# EUROPÄISCHE PATENTSCHRIFT

(11) **EP 3 168 329 B1**
(45) Veröffentlichungstag und Bekanntmachung des Hinweises auf die Patenterteilung: **15.05.2019**
(21) Anmeldenummer: 15194329.7
(22) Anmeldetag: 12.11.2015
(51) Int. Cl.: C23G 3/00, C23G 3/04, C23C 22/00, B05B 13/02, B05B 16/40

(54) **BEIZVERFAHREN UND BEIZANLAGE**
PICKLING METHOD AND PICKLING SYSTEM
PROCEDE DE DESINFECTION ET INSTALLATION DE DESINFECTION

(43) Veröffentlichungstag der Anmeldung: 17.05.2017
(73) Patentinhaber: Siedentop GmbH, 38120 Braunschweig (DE)
(72) Erfinder: Siedentop, Friedrich-Werner, 38114 Braunschweig (DE)
(74) Vertreter: Hansen, Jochen

(56) Entgegenhaltungen:
- DE-A1- 2 201 002
- FR-A1- 2 906 263
- GB-A- 1 241 977
- US-A1- 2007 074 744

## Beschreibung

Die Erfindung betrifft ein Beizverfahren zum Beizen von länglichen Gegenständen, wie Rohren, Stäben und Stangen aus Stahl oder Edelstahl im Chargenbetrieb mit einem Beizmittel in einer Beizkabine, wobei das Beizmittel über eine Düsenanordnung auf die Gegenstände in der Beizkabine aufgebracht wird. Ferner betrifft die Erfindung eine Beizanlage zum Beizen von länglichen Gegenständen, wie Rohren, Stäben und Stangen aus Stahl oder Edelstahl im Chargenbetrieb mit einem Beizmittel, aufweisend eine Beizkabine zur chargenweise Aufnahme der zu beizenden Gegenstände, einen Beizmitteltank für das Beizmittel und eine Düsenanordnung in der Beizkabine, die vom Beizmitteltank mit Beizmittel beaufschlagbar ist.

Verfahren und Anlagen zur Oberflächenbehandlung von Metallen sind in unterschiedlichster Ausgestaltung im Stand der Technik bekannt.
Bei der Verarbeitung von Metallen, insbesondere von Edelmetallen, wird auf dessen Oberfläche häufig eine Metalloxidschicht oder Zunderschicht gebildet, die sowohl das Aussehen wie auch die mögliche Weiterverarbeitung des Materials beeinträchtigt. Bei rostfreiem Stahl haftet diese unerwünschte Schicht sehr fest auf der Oberfläche, so dass aggressive Säuren zum Beizen Verwendung finden. Eine übliche Beizsäuremischung ist Salpetersäure und Flusssäure, die in wässriger Lösung verwendet wird.

Im Stand der Technik ist das manuelle Sprühbeizen bekannt, bei dem das Beizmittel mit einer Sprühlanze von Hand aufgetragen wird. Die Beize ist dabei viskos eingestellt und haftet gut auf der Metalloberfläche. Nach einer Einwirkzeit von ½ bis 2 Stunden wird die Beize dann mit Wasser abgewaschen. Bei dieser Arbeitsweise entstehen unmittelbar nitrose Gase aus der Salpetersäure und Fluorgase aus der Flusssäure, die wegen ihrer gesundheitsschädlichen Wirkungen abgesaugt werden müssen. Um die umweltschädliche Wirkung zu begrenzen, muss die Abluft mit einem Abluftwäscher gereinigt werden, wobei etwa 50 % der nitrosen Gase und 98 % der Fluorgase ausgewaschen werden. Der Beizer muss beim Versprühen und Abwaschen der Beize geeignete Schutzkleidung mit Atemschutz tragen, da am Arbeitsplatz entsprechende Grenzwerte überschritten werden.

Außerdem sind Tauchbeizverfahren bekannt, bei denen der zu beizende Gegenstand durch ein in einem Beizbecken aufgenommenes Beizmittel geführt wird. Bei der Verwendung der üblichen Beizsäuremischung entstehen ebenfalls nitrose Gase und Fluorgase. Eine Randabsaugung an den Beizbecken ist daher ebenfalls erforderlich. Um das unkontrollierte Austreten von Gasen aus dem Tauchbecken zu verringern, ist aus der DE 26 08 550 C2 bekannt, die Tauchbecken durch planenartige Abdeckungen abzudecken. Gleichwohl entsteht giftige Abluft, die nötigenfalls auch über einen Abluftwäscher zu reinigen ist und zudem sind in den Tauchbecken große Mengen Beizmittel vorzuhalten.

Ferner ist das sog. Autoklavbeizen bekannt, bei dem die Beizware in ein leeres luftdicht abschließbares Becken gelegt und mit Beize geflutet wird. Die dabei aus dem Becken verdrängte Luft muss ebenfalls über Abluftwäscher gereinigt werden. Nach Ablauf der Beizzeit wird die Beize wieder zurück in den Beizvorratstank gepumpt, nachteilig ist dabei, dass ein großes Volumen Beizflüssigkeit bewegt werden muss.

Ferner sind Spritzbeizverfahren bekannt, bei denen die Beizlösung über Düsen fein dosiert auf das zu behandelnde Werkstück aufgesprüht wird. Dieses Verfahren wird, wie DE 198 42 971 A1 beschreibt, zum Beizen von ebenflächigen, insbesondere bandförmigen Behandlungsgut eingesetzt. Das Beizmittel kann im Kreislauf geführt werden, so dass im Spritzbereich gesammeltes Beizmittel wiederum über die Düsen versprüht wird. Gleichwohl müssen entstehende Gase abgesaugt und, bei Verwendung von Salpetersäure haltigen Beizen, über einen Abluftwäscher gereinigt werden.

Um die zunehmend schärfer werdenden Arbeitsschutz- und Umweltschutzbestimmungen einzuhalten, werden daher Beizanlagen häufig in luftdicht abgeschlossenen Beizkabinen verwendet. Die EP 0 949 355 A1 schlägt eine eingehauste, bei permanentem Unterdruck arbeitende Beizanlage vor, die mit einer Luftzuführung und einer Absaugung arbeitet. Ferner ist aus der DE 36 35 525 C3 eine abgeschlossene Anlage zum Beizen von Werkstücken bekannt, bei der eine unter Unterdruck gehaltene, luftdicht abgeschlossene Kabine die Behandlungsstationen der Beizanlage enthalten.

In der DE 41 17 760 C1 wird ein Endlos-Produkt, wie Rohre, Drähte, Bänder in einem Behandlungsbad kontinuierlich im Tauchverfahren mit einem Beizmittel behandelt. Dabei ist eine Absaugung vorgesehen, die durch Ausbildung eines geringfügigen Unterdrucks die unerwünschte Freigabe von giftigen Dämpfen verhindert. Die Abluftführung muss zur Einhaltung von Umweltschutzvorgaben mit aufwendigen Filteranlagen ausgestattet sein.

Ferner ist aus der EP 1 477 583 B1 eine Anlage zum Beizen von Gegenständen in einer Beizkabine bekannt, bei der die Beize auf die zu beizenden Gegenstände mit einer Düse aufgesprüht wird, wobei mit Salpetersäure freiem Beizmittel gearbeitet wird. Nach dem Beizen sind mehrere Spülgänge mit immer reinerem Spülwasser vorgesehen, so dass die gebeizten Gegenstände nach dem Beizvorgang ohne weitere Bearbeitung und im Wesentlichen ohne Abgabe von Schadstoffen entnommen werden können. Bei diesem Spülverfahren reichen geringe Beizmittelmengen von unter 900 Litern aus, so dass deren Betrieb unter geringeren Auflagen und Sicherheitsvorschriften möglich ist.

Nachteilig an diesem Sprüh- oder Spülverfahren ist, dass langgestreckte Gegenstände, insbesondere Rohre bisher nicht mit diesem automatisierten Verfahren bearbeitet werden können.

Demgegenüber zeigt die US 2007/074744 A1 ein Rohrreinigungssystem mit einer Waschwasser-Beaufschlagung, das chargenweise arbeitet. Dort können bündelweise Rohre in einer Waschkabine eingesteckt und von Halteplatten nach dem Aufrichten hängend gehalten werden.

Die DE 22 01 002 A1 offenbart eine Beizanlage für stabförmiges Material, die einen kontinuierlichen Beizvorgang erlaubt, womit ein sehr rascher Durchsatz ermöglicht wird.

Aufgabe der Erfindung ist es daher, das letztgenannte Sprühbeizverfahren unter Beibehaltung seiner Anwendungsvorteile so auszubilden, dass langgestreckte Gegenstände, wie Rohre bevorzugt auch in üblicher, gebündelter Form chargenweise automatisiert gebeizt werden können.

Gelöst wird diese Aufgabe mit einem Beizverfahren gemäß Anspruch 1 und einer Beizanlage gemäß Anspruch 7 oder 9.

Durch das im Wesentlichen vertikale Aufstellen der länglichen Gegenstände in einer Beizkabine können diese länglichen Gegenstände von der mit dem Beizmittel beaufschlagten Düsenanordnung von oben besprüht werden, wobei das Beizmittel entlang der länglichen Gegenstände Schwerkraft bedingt über deren gesamte Länge nach unten absinkt. Bei einem in die Beizkabine eingestellten Rohrbündel werden somit nicht nur die im Bündel außen liegenden Rohroberflächen, sondern auch von oben die Rohrinnenseiten sowie die sich bei einem Bündel ergebenden Hohlräume mit dem Beizmittel beaufschlagt. Da in der Fertigung und Lagerhaltung derartige längliche Gegenstände meist liegend in länglicher Position gehandhabt werden, ist die Beizkabine so ausgebildet, dass zumindest ein Kabinenteil oder die gesamte Beizkabine zunächst in einer flach liegenden Ladeposition zur Verfügung gestellt wird. In dieser Position werden die länglichen zu beizenden Gegenstände mit entsprechenden Handhabungsgeräten, beispielsweise einem Gabelstapler oder einem Kran eingeladen und anschließend in ihre Beizposition verschwenkt. Je nach Ausführung der Beizkabine schließt sich die Beizkabine beim Hochschwenken des schwenkbaren Beizkabinenteils oder wird durch eine entsprechende Ladeluke in Ladeposition verschlossen und dann als vollständige Beizkabine in die vertikal orientierte Beizposition geschwenkt.

Das Verfahren wird dadurch weiter ausgebildet, dass vor dem Beizen in der Beizposition ein Entfetten durch Beaufschlagen der Düsenanordnung mit einem Entfettungsmittel durchgeführt wird. Somit kann eine etwaig erforderliche Entfettung durch entsprechende Entfettungsmittel, beispielsweise basische Laugen, Seifenlösungen etc. in einem Arbeitsgang unmittelbar vor dem Beizen oder auch als einzelner Arbeitsgang durchgeführt werden.

Wenn nach dem Beizen in der Beizposition ein Passivieren durch Beaufschlagen der Düsenanordnung mit einem Passivierungsmittel durchgeführt wird, kann die Oberfläche der gerade gebeizten Charge passiviert werden. Eine gesonderte Handhabung zwischen dem Beizen und dem Passivieren entfällt damit, so dass negative Beeinträchtigungen der Oberflächengüte und Versiegelung, beispielsweise durch Berühren der Edelstahloberfläche durch einen Bearbeiter nicht möglich sind.

Um etwaig anhaftende Reste von Beizmittel und/oder Passivierungsmittel abzuspülen, werden nach dem Beizen oder Passivieren die länglichen Gegenstände mit Wasser gespült. Bei diesem Vorgang wird durch den in dem Gasraum der Beizkabine entstehenden Sprühnebel die aus dem Beizmittel entstandenen Gase gebunden und in Form von Aerosolen abgereinigt, wie dies in der EP 1 477 583 B1 beschrieben ist.

Zur Vermeidung von Wasserflecken auf den Oberflächen der veredelten Gegenstände und allgemein zur Vermeidung eines zu hohen Feuchtigkeitseintrages in den weiteren Produktionsablauf für die länglichen Gegenstände, werden nach dem Spülen die länglichen Gegenstände mit Warmluft getrocknet. Damit wird erreicht, dass trockene Rohre, Stäbe und Stangen aus der Beizkabine entnommen werden können.

Wenn die länglichen Gegenstände in der Beizposition beim Entfetten, Beizen, Passivieren, Spülen und/oder Trocknen bewegt werden, werden die im Bündel in der Beizposition aufrecht stehenden länglichen Gegenstände untereinander leicht hin- und her bewegt, so dass sich die entsprechenden Flüssigkeiten auch an den Berührungslinien und -flächen der gebündelten länglichen Gegenstände verteilen und somit sämtliche Oberflächen von den Flüssigkeiten erreicht werden. Ferner können auch nach dem jeweiligen Vorgang die Flüssigkeiten leichter abtropfen.

Vorrichtungsgemäß wird die Beizanlage dadurch weitergebildet, dass bei der Ausführung einer insgesamt schwenkbaren Beizkabine die Beizkabine eine in der Ladeposition öffenbare Ladetür hat, wobei die Ladetür Dichtmittel aufweist, die die Beizkabine gas- und flüssigkeitsdicht abschließen.

Entsprechend sollte bei einer Ausführung mit zweiteiliger Beizkabine zwischen ersten und zweiten Kabinenteil Dichtmittel vorgesehen sein, die die Beizkabine gas- und flüssigkeitsdicht abschließen. Damit wird erreicht, dass der Gasraum in der Beizkabine hermetisch von der Umwelt abgeteilt ist und insbesondere beim Beizen auftretende Gase nicht unkontrolliert an die Umgebung abgegeben werden können. Bevorzugt sind das Dichtmittel säurefeste Gummidichtungen, insbesondere Mehrkammerdichtungen.

Dadurch, dass die Schwenkeinrichtung eine horizontale und zur Längsachse senkrechte Schwenkachse am in Beizposition unteren Ende der Beizkabine hat, wobei zum Verschwenken ein Schwenkbetätigungsmittel, beispielsweise ein Seilzug oder ein Hydraulikzylinder vorgesehen ist, kann der Schwenkvorgang technisch einfach und sicher durchgeführt werden. Der Beizkabine zuzuführende Flüssigkeiten sowie etwaige Gaspendelleitungen können dabei gedichtet über die Schwenkachse selbst oder über nahe der Schwenkachse angesetzte flexible Schläuche angeschlossen werden. Alternativ kann bei einer zweiteiligen Ausgestaltung der Beizkabine die Verrohrung und Zuführung von Beizmitteln zur Düsenanordnung etc. in dem feststehenden, vertikal angeordneten ersten Kabinenteil vorgesehen sein. In dieser Ausgestaltung wäre dann eine verschwenkbare Flüssigkeitszufuhr entbehrlich, was die dauerhafte Dichtigkeit der Zuführungen begünstigt und den konstruktiv technischen Aufwand verringert.

Um ein Aufsprühen des jeweiligen Wirkmittels von oben auf die in Beizposition vertikal stehenden länglichen Gegenstände zu erreichen, ist die Düsenanordnung im in Beizposition oberen Ende der Beizkabine angeordnet.

Wenn in der Beizkabine eine Halterung für die zu beizenden, länglichen Gegenstände vorgesehen ist, werden die in der Beizkabine eingelegten, zu beizenden länglichen Gegenstände sicher in der optimalen, mittigen Position in der Beizkabine, insbesondere in Beizposition in vertikaler Ausrichtung gehalten. Ferner ist es auch denkbar, dass die Beizkabine bei einer Ausführung gemäß Anspruch 7 lediglich eine Ladetür an einer Stirnseite aufweist, durch die dann das zu beizende Bündel von länglichen Gegenständen in den Beizraum eingeschoben wird, wobei eine verschiebbare Halterung diesen Vorgang erleichtern würde.

Dadurch, dass in der Beizkabine ein Bewegungsmittel zum Bewegen der darin in Beizposition stehenden, zu beizenden, länglichen Gegenstände vorgesehen ist, können die in Beizposition vertikal aufrecht stehenden, länglichen Gegenstände während der Behandlung bewegt werden, um deren Oberflächen vollständig mit dem Bearbeitungsmittel benetzen zu können. Durch das Bewegen verschieben sich die Berührungslinien der im Bündel aneinander stehenden länglichen Gegenstände. Ferner wird damit erreicht, dass die Behandlungsflüssigkeit auch nach der Behandlung vollständig abläuft.

Nachfolgend wird ein Ausführungsbeispiel der Erfindung anhand der beiliegenden Zeichnungen detailliert beschrieben.

Darin zeigt:
- Fig. 1: eine schematische Ansicht einer Beizanlage mit zweiteiliger Beizkabine.

In Figur 1 ist eine Beizanlage mit einer Beizkabine 1 in schematischer Ansicht dargestellt, die einen feststehenden, vertikal angeordneten ersten Kabinenteil 11 und einen um eine Schwenkachse 13 schwenkbaren zweiten Kabinenteil 12 aufweist. Der Schwenkbereich S, um den der zweite Kabinenteil 12 um die Schwenkachse 13 schwenkbar ausgebildet ist, ist in Figur 1 mit strichpunktiertem Viertelkreis dargestellt. Die in Figur 1 durchgezogen gezeichnete Position des zweiten Kabinenteils 12 entspricht der Ladeposition L. Die Beizkabine 1 ist in einer Längsachse X langgestreckt ausgebildet, wobei auch der zweite Kabinenteil 12 diese langgestreckte Form hat. In der in Figur 1 durchgezogen dargestellten Ladeposition L des zweiten Kabinenteils 12 ist deren Längsachse X (strichpunktiert dargestellt) horizontal ausgerichtet.

Als Schwenkbetätigungsmittel 14 ist im Ausführungsbeispiel gemäß Figur 1 ein Hydraulikzylinder 14 vorgesehen, der die Schwenkbewegung des zweiten Kabinenteils 12 bei entsprechender Druckbeaufschlagung bewirken kann. Bei der in Figur 1 gestrichelt dargestellten hochgeschwenkten Position des zweiten Kabinenteils 12 befindet sich die Längsachse X des zweiten Kabinenteils 12 parallel zur Vertikalachse Z in der Beizposition A. Diese Beiz- oder Arbeitsposition A zeichnet sich dadurch aus, dass im zweiten Kabinenteil 12 eingelegte längliche Gegenstände G im Wesentlichen vertikal, also parallel zur Vertikalachse Z positioniert sind. Zur Fixierung der in der Beizkabine 1 eingelegten länglichen Gegenstände G ist eine Halterung 16 am zweiten Kabinenteil 12 vorgesehen, die die im zweiten Kabinenteil 12 abgelegten länglichen Gegenstände G stützen und an einem Verrutschen, insbesondere beim Schwenkvorgang hindern.

Im feststehenden, vertikal angeordneten, ersten Kabinenteil 11 ist an seinem oberen Ende eine Düsenanordnung 15 angeordnet, die wahlweise von einem Beizmitteltank 2 oder einem Spülwassertank 3 über eine Zufuhrleitung 21 mit der entsprechenden Flüssigkeit beaufschlagbar ist. Selbstverständlich können auch weitere Flüssigkeitsbehälter, beispielsweise für ein Entfettungsmittel, ein Passivierungsmittel oder verschiedene Spülwasserqualitäten vorgehalten werden. Ferner ist es möglich, dass zusätzlich eine Frischwasserbedüsung in der Beizkabine 1 vorgesehen ist.

Ferner ist wichtig, dass die Beizkabine 1 nach dem Hochschwenken des zweiten Kabinenteils 12 an das erste Kabinenteil 11 gas- und flüssigkeitsdicht verschlossen ist. Dafür ist an den Fügekanten zwischen dem ersten Kabinenteil 11 und dem zweiten Kabinenteil 12 ein Dichtmittel 18 bevorzugt in Form einer Mehrkammerdichtung aus säurefestem Gummi vorgesehen.

In weiterer Ausbildung der Erfindung ist ein Bewegungsmittel 17 in der Beizkabine 1, bevorzugt im oberen Teil des ersten, feststehenden Kabinenteils 11 angeordnet, mit dem die länglichen Gegenstände während des Beizvorganges in ihrer vertikal stehenden Beizposition A leicht hin- und her bewegt werden, damit die in einem Bündel vorliegenden länglichen Gegenstände G auch an ihren Berührungslinien mit dem Beizmittel B benetzt werden können.

Unterhalb der Halterung 12 für die länglichen Gegenstände G ist in dem feststehenden, ersten Kabinenteil 11 am tiefsten Punkt des Beizraumes eine Rücklaufleitung 22 angeschlossen, die das nach unten tropfende Beizmittel oder andere eingesprühte Flüssigkeiten auffängt und an die entsprechenden Bevorratungstanks, beispielsweise den Beizmitteltank 2 oder den Spülwassertank 3 weiterleitet. In der Verrohrung (Zufuhrleitung 21 und/oder Rücklaufleitung 22) sind etwaig erforderliche Ventile und/oder Pumpen der Übersichtlichkeit halber nicht dargestellt.

Nachfolgend wird ein Beizvorgang mit der erfindungsgemäßen Beizanlage in der Ausführungsform gemäß Figur 1 beschrieben.

Die Beizanlage befindet sich zunächst in der in Figur 1 durchgezogen dargestellten Ladeposition L. Nun wird von einem Bevorratungslager ein Bündel zu beizende längliche Gegenstände G, beispielsweise ein Rohrbündel, mit einem Förderfahrzeug, beispielsweise einem Gabelstapler flach liegend zugeführt und in die Halterung 16 des zweiten Kabinenteils 12 abgeladen.

Nunmehr wird der Hydraulikzylinder 14 betätigt und der zweite Kabinenteil 12 in strichpunktierter Schwenkrichtung S um die Schwenkachse 13 in die in Figur 1 gestrichelt dargestellte Beizposition A verschwenkt. Durch die zwischen dem feststehenden ersten Kabinenteil 11 und dem zweiten Kabinenteil 12 vorgesehene Mehrkammerdichtung 18 wird beim vollständigen Verschließen der Beizkabine 1 ein gas- und flüssigkeitsdicht abgetrennter Beizraum gebildet.

Nunmehr kann die Behandlung des in der Beizkabine 1 in vertikal stehender Anordnung vorgehaltenen länglichen Gegenstände G (Rohrbündel) durch Zuführen der gewünschten Behandlungsflüssigkeit, beispielsweise dem Beizmittel B aus dem Beizmitteltank 2 über die Zufuhrleitung 21 mittels einer entsprechenden Förderpumpe (hier nicht dargestellt) beginnen. Das Beizmittel B wird dabei über die am oberen Ende oberhalb der länglichen Gegenstände G (Rohrbündel) angeordneten Düsenanordnung 15 mit dem Beizmittel B besprüht. Durch die erfinderische vertikale Anordnung der zu beizenden länglichen Gegenstände G (Rohrbündel) werden die Rohre sowohl von ihrer Außenseite, wie auch von ihrer Innenseite, als auch etwaige Zwischenräume mit dem Beizmittel B beaufschlagt. Durch die vertikale Anordnung kann das Beizmittel B schwerkraftbedingt entlang der Oberflächen herunterlaufen und somit die Oberflächen vollständig benetzen.

Unterhalb der länglichen Gegenstände G wird das heruntertropfende Beizmittel B gesammelt und über die Rücklaufleitung 22 wieder dem Beizmitteltank 2 zur erneuten Applikation zurückgeführt.

Um die länglichen Gegenstände G, die beispielsweise in einem Rohrbündel aneinander liegen auch entlang der Berührungslinien wirksam mit dem Beizmittel B benetzen zu können, wird das Rohrbündel optional von einem Bewegungsmittel 17, beispielsweise in Form von expandierbaren Gummikissen leicht hin- und her bewegt. Damit verändern sich die Berührungspunkte und -linien, sodass sich über die gesamten Oberflächen das Beizmittel B verteilt.

Nachfolgend werden in der erforderlichen Form mit Wasser W aus dem Spülwassertank 3 oder über eine Frischwasserzufuhr (nicht dargestellt) über die Düsenanordnung 15 die länglichen Gegenstände G nachgespült und in einer nicht dargestellten bevorzugten Ausführungsform mit einem Warmluftstrom getrocknet. Anschließend wird der zweite Kabinenteil 12 durch Betätigung des Hydraulikzylinders 14 wieder in seine Ladeposition L zurückgeschwenkt. Nunmehr kann das fertig behandelte und gegebenenfalls getrocknete Rohrbündel aus dem zweiten Kabinenteil 12 entnommen und zur Weiterbearbeitung, Lagerung oder Weitertransport abgeführt werden.

### Bezugszeichenliste

- 1: Beizkabine
- 10: Schwenkeinrichtung
- 11: erster Kabinenteil
- 12: zweiter Kabinenteil
- 13: Schwenkachse
- 14: Schwenkbetätigungsmittel, Hydraulikzylinder
- 15: Düsenanordnung
- 16: Halterung
- 17: Bewegungsmittel
- 18: Dichtmittel, Mehrkammerdichtung

- 2: Beizmitteltank
- 21: Zufuhrleitung
- 22: Rücklaufleitung

- 3: Spülwassertank

- A: Beizposition, Arbeitsposition
- B: Beizmittel
- G: Länglicher Gegenstand
- L: Ladeposition
- W: Wasser
- S: Schwenkbereich
- X: Längsachse
- Z: Vertikalachse

## Patentansprüche

1. Beizverfahren zum Beizen von länglichen Gegenständen (G), wie Rohren, Stäben und Stangen aus Stahl oder Edelstahl im Chargenbetrieb mit einem Beizmittel (B) in einer Beizkabine (1), wobei das Beizmittel (B) über eine Düsenanordnung (15) auf die Gegenstände (G) in der Beizkabine (1) aufgebracht wird, **gekennzeichnet durch** die Schritte:
- Beladen der zur Aufnahme der zu beizenden, länglichen Gegenstände (G) in einer entlang einer Längsachse (X) langgestreckt ausgebildeten Beizkabine (1) oder einem zweiten Kabinenteil (12) in einer Ladeposition (L), bei der die langgestreckte Beizkabine (1) oder der zweite Kabinenteil (12) mit der Längsachse horizontal positioniert ist,
- Verschwenken der mit den zu beizenden, länglichen Gegenständen (G) beladenen Beizkabine (1) oder zweiten Kabinenteil (12) in eine Beizposition (A), bei der die langgestreckte Beizkabine (1) mit der Längsachse (X) im Wesentlichen parallel zu einer Vertikalachse (Z) positioniert ist,
- Beizen der zu beizenden, länglichen Gegenstände (G) in der Beizkabine (1) **durch** Beaufschlagen der Düsenanordnung (15) mit dem Beizmittel (B), wobei das Beizmittel (B) von oben auf und zwischen die zu beizenden, länglichen Gegenstände (G) gelangt und Schwerkraft bedingt über deren gesamte Länge nach unten absinkt,
- Rückschwenken der mit den gebeizten, länglichen Gegenständen (G) beladenen Beizkabine (1) oder des zweiten Kabinenteils (12) von der Beizposition (A) in die Ladeposition (L) und
- Entladen die gebeizten, länglichen Gegenstände (G) aus der in der Ladeposition (L) befindlichen Beizkabine (1) oder dem zweiten Kabinenteil (12).

2. Beizverfahren nach Anspruch 1, **dadurch gekennzeichnet, dass** vor dem Beizen in der Beizposition (A) ein Entfetten durch Beaufschlagen der Düsenanordnung (15) mit einem Entfettungsmittel durchgeführt wird.

3. Beizverfahren nach Anspruch 1 oder 2, **dadurch gekennzeichnet, dass** nach dem Beizen in der Beizposition (A) ein Passivieren durch Beaufschlagen der Düsenanordnung (15) mit einem Passivierungsmittel durchgeführt wird.

4. Beizverfahren nach einem der vorangehenden Ansprüche, **dadurch gekennzeichnet, dass** nach dem Beizen oder Passivieren die länglichen Gegenstände (G) mit Wasser (W) gespült werden.

5. Beizverfahren nach Anspruch 4, **dadurch gekennzeichnet, dass** nach dem Spülen die länglichen Gegenstände (G) mit Warmluft getrocknet werden.

6. Beizverfahren nach einem der vorangehenden Ansprüche, **dadurch gekennzeichnet, dass** die länglichen Gegenstände in der Beizposition beim Entfetten, Beizen, Passivieren, Spülen und/oder Trocknen bewegt werden.

7. Beizanlage zum Beizen von länglichen Gegenständen (G), wie Rohren, Stäben und Stangen aus Stahl oder Edelstahl im Chargenbetrieb mit einem Beizmittel (B),
aufweisend
- eine Beizkabine (1) zur chargenweise Aufnahme der zu beizenden Gegenstände (G),
- einen Beizmitteltank (2) für das Beizmittel (B) und
- eine Düsenanordnung (15) in der Beizkabine (1), die vom Beizmitteltank (2) mit Beizmittel (B) beaufschlagbar ist,
**dadurch gekennzeichnet, dass** die Beizkabine (1) zur Aufnahme der zu beizenden, länglichen Gegenstände (G) in einer Längsachse (X) langgestreckt ausgebildet ist und eine Schwenkeinrichtung (10) aufweist, mit der die Beizkabine (1) von einer Ladeposition (L), bei der die langgestreckte Beizkabine (1) mit ihrer Längsachse (X) horizontal positioniert ist, in eine Beizposition (A), bei der die langgestreckte Beizkabine (1) mit ihrer Längsachse (X) im Wesentlichen parallel zu einer Vertikalachse (Z) positioniert ist, verschwenkbar ausgebildet ist.

8. Beizanlage nach Anspruch 7, **dadurch gekennzeichnet, dass** die Beizkabine (1) eine in der Ladeposition (L) öffenbare Ladetür hat, wobei die Ladetür Dichtmittel (18) aufweist, die die Beizkabine (1) gas- und flüssigkeitsdicht abschließen.

9. Beizanlage zum Beizen von länglichen Gegenständen (G), wie Rohren, Stäben und Stangen aus Stahl oder Edelstahl im Chargenbetrieb mit einem Beizmittel (B),
aufweisend
- eine Beizkabine (1) zur chargenweise Aufnahme der zu beizenden Gegenstände (G),
- einen Beizmitteltank (2) für das Beizmittel (B) und
- eine Düsenanordnung (15) in der Beizkabine (1), die vom Beizmitteltank (2) mit Beizmittel (B) beaufschlagbar ist,
**dadurch gekennzeichnet, dass** die Beizkabine (1) zur Aufnahme der zu beizenden, länglichen Gegenstände (G) in einer Längsachse (X) langgestreckt ausgebildet und aus einem feststehenden, vertikal angeordneten ersten Kabinenteil (11) und einem schwenkbaren zweiten Kabinenteil (12) aufgebaut ist, wobei die Beizkabine (1) eine Schwenkeinrichtung (10) aufweist, mit der der schwenkbare zweite Kabinenteil (12) der Beizkabine (1) von einer Ladeposition (L), bei der der schwenkbare zweite Kabinenteil (12) mit seiner Längsachse (X) horizontal positioniert ist, in eine Beizposition (A), bei der der schwenkbare zweite Kabinenteil (12) mit dem feststehenden, vertikal angeordneten ersten Kabinenteil (11) die langgestreckte, geschlossene Beizkabine (1) bildend mit der Längsachse (X) im Wesentlichen parallel zur Vertikalachse (Z) positioniert ist, verschwenkbar ausgebildet ist.

10. Beizanlage nach Anspruch 9, **dadurch gekennzeichnet, dass** zwischen ersten und zweiten Kabinenteil (11, 12) Dichtmittel (18) vorgesehen sind, die die Beizkabine (1) gas- und flüssigkeitsdicht abschließen.

11. Beizanlage nach Anspruch 8 oder 10, **dadurch gekennzeichnet, dass** das Dichtmittel (18) säurefeste Gummidichtungen, insbesondere Mehrkammerdichtungen sind.

12. Beizanlage nach einem der Ansprüche 7 bis 11, **dadurch gekennzeichnet, dass** die Schwenkeinrichtung (10) eine horizontale und zur Längsachse (X) senkrechte Schwenkachse (13) am in Beizposition (A) unteren Ende der Beizkabine (1) hat, wobei zum Verschwenken ein Schwenkbetätigungsmittel (14), beispielsweise ein Seilzug oder ein Hydraulikzylinder vorgesehen ist.

13. Beizanlage nach einem der Ansprüche 7 bis 12, **dadurch gekennzeichnet, dass** die Düsenanordnung (15) im in Beizposition (A) oberen Ende der Beizkabine (1) angeordnet ist.

14. Beizanlage nach einem der Ansprüche 7 bis 13, **dadurch gekennzeichnet, dass** in der Beizkabine (1) eine Halterung (16) für die zu beizenden, länglichen Gegenstände (G) vorgesehen ist.

15. Beizanlage nach einem der Ansprüche 7 bis 14, **dadurch gekennzeichnet, dass** in der Beizkabine (1) ein Bewegungsmittel (17) zum Bewegen der darin in Beizposition (A) stehenden, zu beizenden, länglichen Gegenstände (G) vorgesehen ist.

## Claims

1. A pickling method for pickling elongate objects (G), such as tubes, rods and bars made of steel or high-grade steel in batch operation with a pickling agent (B) in a pickling booth (1), wherein the pickling agent (B) is applied to the objects (G) in the pickling booth (1) by means of a nozzle arrangement (15),
**characterised by** the steps:
- loading the pickling booth for receiving the elongate objects (G) to be pickled in a pickling booth (1) formed in elongate manner along a longitudinal axis (X) or a second booth part (12) in a charging position (L), in which the elongate pickling booth (1) or the second booth part (12) is positioned with the longitudinal axis horizontally,
- pivoting the pickling booth (1) or second booth part (12) laden with the elongate objects (G) to be pickled into a pickling position (A) in which the elongate pickling booth (1) is positioned with the longitudinal axis (X) substantially parallel to a vertical axis (Z),
- pickling the elongate objects (G) to be pickled in the pickling booth (1) by supplying the nozzle arrangement (15) with the pickling agent (B), wherein the pickling agent (B) passes from above onto and between the elongate objects (G) to be pickled and due to gravity drops downwards over the entire length thereof,
- pivoting the pickling booth (1) laden with the pickled elongate objects (G) or the second booth part (12) back from the pickling position (A) into the charging position (L), and
- discharging the pickled elongate objects (G) from the pickling booth (1) which is in the charging position (L) or the second booth part (12).

2. A pickling method according to Claim 1, **characterised in that** prior to the pickling in the pickling position (A) degreasing by supplying the nozzle arrangement (15) with a degreasing agent is carried out.

3. A pickling method according to Claim 1 or 2, **characterised in that** after the pickling in the pickling position (A) passivation by supplying the nozzle arrangement (15) with a passivating agent is carried out.

4. A pickling method according to one of the preceding claims, **characterised in that** after the pickling or passivation the elongate objects (G) are rinsed with water (W).

5. A pickling method according to Claim 4, **characterised in that** after the rinsing the elongate objects (G) are dried with warm air.

6. A pickling method according to one of the preceding claims, **characterised in that** the elongate objects in the pickling position are moved during the degreasing, pickling, passivation, rinsing and/or drying.

7. A pickling plant for pickling elongate objects (G), such as tubes, rods and bars made of steel or high-grade steel in batch operation with a pickling agent (B), having
- a pickling booth (1) for batchwise receiving of the objects (G) to be pickled,
- a pickling-agent tank (2) for the pickling agent (B), and
- a nozzle arrangement (15) in the pickling booth (1), which arrangement can be supplied with pickling agent (B) from the pickling-agent tank (2),
**characterised in that** the pickling booth (1) to receive the elongate objects (G) to be pickled is designed elongate in a longitudinal axis (X) and has a pivoting means (10) with which the pickling booth (1) is designed to be pivotable from a charging position (L), in which the elongate pickling booth (1) is positioned with its longitudinal axis (X) horizontally, into a pickling position (A), in which the elongate pickling booth (1) is positioned with its longitudinal axis (X) substantially parallel to a vertical axis (Z).

8. A pickling plant according to Claim 7, **characterised in that** the pickling booth (1) has a charging door which can be opened in the charging position (L), the charging door having sealing means (18) which close the pickling booth (1) off in gas-tight and liquid-tight manner.

9. A pickling plant for pickling elongate objects (G), such as tubes, rods and bars made of steel or high-grade steel in batch operation with a pickling agent (B),
having
- a pickling booth (1) for batchwise receiving of the objects (G) to be pickled,
- a pickling-agent tank (2) for the pickling agent (B), and
- a nozzle arrangement (15) in the pickling booth (1), which arrangement can be supplied with pickling agent (B) from the pickling-agent tank (2),
**characterised in that** the pickling booth (1) to receive the elongate objects (G) to be pickled is designed elongate in a longitudinal axis (X) and is constructed from a fixed, vertically arranged first booth part (11) and a pivotable second booth part (12), the pickling booth (1) having a pivoting means (10) with which the pivotable second booth part (12) of the pickling booth (1) is designed to be pivotable from a charging position (L), in which the pivotable second booth part (12) is positioned with its longitudinal axis (X) horizontally, into a pickling position (A), in which the pivotable second booth part (12), forming the elongate closed pickling booth (1) with the fixed, vertically arranged first booth part (11), is positioned with the longitudinal axis (X) substantially parallel to the vertical axis (Z).

10. A pickling plant according to Claim 9, **characterised in that** sealing means (18) which close off the pickling booth (1) in gas-tight and liquid-tight manner are provided between the first and second booth part (11, 12).

11. A pickling plant according to Claim 8 or 10, **characterised in that** the sealing means (18) are acid-resistant rubber seals, in particular multi-chamber seals.

12. A pickling plant according to one of Claims 7 to 11, **characterised in that** the pivoting means (10) has a horizontal pivot axis (13) perpendicular to the longitudinal axis (X) at the lower end, in the pickling position (A), of the pickling booth (1), with a pivot actuation means (14), for example a cable pull or a hydraulic cylinder, being provided for pivoting.

13. A pickling plant according to one of Claims 7 to 12, **characterised in that** the nozzle arrangement (15) is arranged in the upper end, in the pickling position (A), of the pickling booth (1).

14. A pickling plant according to one of Claims 7 to 13, **characterised in that** a holding means (16) for the elongate objects (G) to be pickled is provided in the pickling booth (1).

15. A pickling plant according to one of Claims 7 to 14, **characterised in that** a movement means (17) for moving the elongate objects (G) to be pickled which are in the pickling position (A) therein is provided in the pickling booth (1).

## Revendications

1. Procédé de décapage pour décaper par lots des objets allongés (G), tels que des tubes, des tiges et des barres en acier ou en acier inoxydable, avec un décapant (B) dans une cabine de décapage (1), le décapant (B) étant appliqué sur les objets (G) par un dispositif de buses (15) dans la cabine de décapage (1), **caractérisé par** les étapes suivantes consistant à :
- charger la cabine de décapage (1) conçue allongée le long d'un axe longitudinal (X) pour recevoir les objets allongés (G) à décaper ou une deuxième partie de cabine (12) dans une position de chargement (L), dans laquelle la cabine de décapage allongée (1) ou la deuxième partie de cabine (12) est placée avec l'axe longitudinal horizontal,
- basculer la cabine de décapage (1) ou la deuxième partie de cabine (12) chargée des objets allongés (G) à décaper dans une position de décapage (A) dans laquelle la cabine de décapage allongée (1) est positionnée avec l'axe longitudinal (X) sensiblement parallèle à un axe vertical (Z),
- décaper les objets allongés (G) à décaper dans la cabine de décapage (1) en alimentant le dispositif de buses (15) avec le décapant (B), le décapant (B) parvenant du haut sur et entre les objets allongés (G) à décaper et coulant vers le bas par gravité sur toute leur longueur,
- rebasculer la cabine de décapage (1) chargée avec les objets décapés allongés (G) ou la deuxième partie de la cabine (12) de la position de décapage (A) à la position de chargement (L), et
- décharger les objets allongés (G) décapés de la cabine de décapage (1) située dans la position de chargement (L) ou de la deuxième partie de cabine (12).

2. Procédé de décapage selon la revendication 1, **caractérisé en ce qu**'un dégraissage est effectué avant le décapage en alimentant le dispositif de buses (15) avec un agent de dégraissage en position de décapage (A).

3. Procédé de décapage selon la revendication 1 ou 2, **caractérisé en ce qu'**une passivation est effectuée en alimentant le dispositif de buses (15) avec un agent de passivation après le décapage en position de décapage (A).

4. Procédé de décapage selon l'une des revendications précédentes, **caractérisé en ce qu**e les objets allongés (G) sont rincés à l'eau (W) après le décapage ou la passivation.

5. Procédé de décapage selon la revendication 4, **caractérisé en ce que** les objets allongés (G) sont séchés à l'air chaud après le rinçage.

6. Procédé de décapage selon l'une des revendications précédentes, **caractérisé en ce que** les objets allongés sont bougés dans la position de décapage pendant le dégraissage, le décapage, la passivation, le rinçage et/ou le séchage.

7. Installations de décapage pour décaper par lots avec un décapant (B) des objets allongés (G), tels que des tubes, des tiges et des barres en acier ou en acier inoxydable,
comprenant
- une cabine de décapage (1) pour recevoir les objets (G) à décaper par lots,
- un réservoir de décapant (2) pour le décapant (B) et
- un dispositif de buses (15) dans la cabine de décapage (1) qui peut être alimenté en décapant (B) par le réservoir de décapant (2),
**caractérisé en ce que** la cabine de décapage (1) est conçue allongée dans un axe longitudinal (X) pour recevoir les objets allongés (G) à décaper et présente un dispositif de basculement (10) à l'aide duquel la cabine de décapage (1) peut être basculée d'une position de chargement (L), dans laquelle la cabine de décapage allongée (1) est positionnée avec son axe longitudinal (X) horizontal, dans une position de décapage (A), dans laquelle la cabine de décapage allongée (1) est positionnée avec son axe longitudinal (X) essentiellement parallèle à un axe vertical (Z).

8. Installation de décapage selon la revendication 7, **caractérisée en ce que** la cabine de décapage (1) présente une porte de chargement qui peut être ouverte en position de chargement (L), la porte de chargement étant munie de moyens d'étanchéité (18) qui ferment la cabine de décapage (1) de manière étanche aux gaz et aux liquides.

9. Installations de décapage pour décaper par lots avec un décapant (B) des objets allongés (G), tels que des tubes, des tiges et des barres en acier ou en acier inoxydable,
comprenant
- une cabine de décapage (1) pour recevoir les objets (G) à décaper par lots,
- un réservoir de décapant (2) pour le décapant (B) et
- un dispositif de buses (15) dans la cabine de décapage (1) qui peut être alimenté en décapant (B) par le réservoir de décapant (2),
**caractérisé en ce que** la cabine de décapage (1) est conçue allongée dans un axe longitudinal (X) pour recevoir les objets allongés (G) à décaper, et se compose d'une première partie de cabine (11) fixe et disposée verticalement et d'une deuxième partie de cabine (12) pouvant basculer, la cabinet de décapage (1) étant munie d'un dispositif de basculement (10) à l'aide duquel la deuxième partie de cabine (12) basculante de la cabine de décapage (1) peut être basculée d'une position de chargement (L), dans laquelle la deuxième partie de cabine (12) basculante est positionnée avec son axe longitudinal (X) horizontal, dans une position de décapage (A), dans laquelle la deuxième partie de cabine (12) basculante est positionnée avec l'axe longitudinal (X) sensiblement parallèle à l'axe vertical (Z) en formant avec la première partie de cabine (11) fixe disposée verticalement la cabine de décapage allongée (1) fermée.

10. Installation de décapage selon la revendication 9, **caractérisée en ce que** des moyens d'étanchéité (18) sont prévus entre la première et la deuxième partie de cabine (11, 12), lesquels ferment la cabine de décapage (1) de manière étanche aux gaz et aux liquides.

11. Installation de décapage selon la revendication 8 ou 10, **caractérisée en ce que** les moyens d'étanchéité (18) sont des joints en caoutchouc résistant aux acides, en particulier des joints multichambres.

12. Installation de décapage selon l'une des revendications 7 à 11, **caractérisée en ce que** le dispositif de basculement (10) présente à l'extrémité inférieure, considérée en position de décapage (A), de la cabine de décapage (1) un axe de basculement (13) horizontal et perpendiculaire à l'axe longitudinal (X), un moyen de commande de basculement (14), par exemple un câble ou un cylindre hydraulique, étant prévu pour le basculement.

13. Installation de décapage selon l'une des revendications 7 à 12, **caractérisée en ce que** le dispositif de buses (15) est disposé à l'extrémité supérieure, considérée en position de décapage (A), de la cabine de décapage (1).

14. Installation de décapage selon l'une des revendications 7 à 13, **caractérisée en ce qu**'un support (16) est prévu dans la cabine de décapage (1) pour les objets allongés (G) à décaper.

15. Installation de décapage selon l'une des revendications 7 à 14, **caractérisée en ce qu**'un moyen de déplacement (17) est prévu dans la cabine de décapage (1) pour bouger les objets allongés (G) à décaper placés verticalement dedans en position de décapage (A).
